# EUROPÄISCHE PATENTSCHRIFT

(11) **EP 2 190 763 B1**
(45) Veröffentlichungstag und Bekanntmachung des Hinweises auf die Patenterteilung: **03.06.2015**
(21) Anmeldenummer: 08801992.2
(22) Anmeldetag: 10.09.2008
(51) Int. Cl.: B65H 1/30, B65H 1/26

(54) **VORRICHTUNG FÜR DIE VEREINZELUNG VON BLATTGUT**
DEVICE FOR THE SEPARATION OF A SHEET PRODUCT
DISPOSITIF DE SÉPARATION D'OBJETS EN FORME DE FEUILLES

(30) Priorität: 11.09.2007 DE 102007043130
(43) Veröffentlichungstag der Anmeldung: 02.06.2010
(73) Patentinhaber: Giesecke & Devrient GmbH, 81677 München (DE)
(72) Erfinder: MÖNCH, Mario, 82008 Unterhaching (DE); DEMMELER, Erwin, 87700 Memmingen (DE)
(86) Internationale Anmeldenummer: PCT/EP2008/007427
(87) Internationale Veröffentlichungsnummer: WO 2009/033655

(56) Entgegenhaltungen:
- US-A- 4 390 175
- US-A- 5 398 931
- US-A- 5 803 446

## Beschreibung

Die Erfindung betrifft eine Vorrichtung für die kontinuierliche Vereinzelung von Stapeln von losem Blattgut, insbesondere von Banknoten, Gutscheinen, Schecks, Trennkarten usw.

Bei der Bearbeitung von Banknoten mit Banknotenbearbeitungsmaschinen kommt der Vorbereitung der zu bearbeitenden Banknoten große Bedeutung zu, insbesondere dem möglichst reibungslosen Einlegen der losen Banknoten in ein Eingabefach eines Vereinzelers der verwendeten Banknotenbearbeitungsmaschine. In der Regel werden die losen Banknoten von einer Bedienperson zu Stapeln geformt, die in das Eingabefach des Vereinzeler eingelegt werden, damit die Banknoten einzeln vom Vereinzeler erfaßt werden können. Die einzelnen Banknoten werden anschließend in der Bartknotenbearbeitungsmaschine bearbeitet. Dazu werden die Eigenschaften der Banknoten von Sensoren ermittelt, beispielsweise ihre Art, d. h. Denomination und Währung, ihre Echtheit, ihr Zustand, d. h. Verschmutzung, Beschädigungen usw, ihre Eignung für den weiteren Umlauf, ihre Lage und Orientierung usw. Abhängig von den ermittelten Eigenschaften erfolgt die weitere Bearbeitung der Banknoten, z.B. werden diese in bestimmte Ausgabefächer sortiert oder mittels eines Schredders zerstört, falls die Banknoten zu stark beschädigt oder verschmutzt sind, weshalb sie nicht mehr für den weiteren Umlauf geeignet sind.

Falls es erforderlich ist verschiedene Gruppen von Banknoten voneinander zu trennen, z. B. Banknoten die von verschiedenen Einzahlern stammen, werden sogenannte Trennkarten zwischen die Banknoten der verschiedenen Einzahler eingelegt. Diese Trennkarten können von den Sensoren der verwendeten Banknotenbearbeitungsmaschine erkannt werden, um die Banknoten der verschiedenen Einzahlungen voneinander zu trennen. Die Trennkarten können darüber hinaus Informationen aufweisen, die ebenfalls von den Sensoren erfaßt werden können, welche die verschiedenen Einzahler kennzeichnen, so daß die verschiedenen Einzahlungen dem jeweiligen Einzahler zugeordnet werden können.

Aus der DE 19512 505 A1 ist eine Vorrichtung zur Vereinzelung von Blattgut bekannt, bei der das zu vereinzelnde Blattgut in ein Eingabefach gegeben wird. In das Eingabefach greifen zwei rechenartig ausgebildete, sich im Eingabefach vertikal und horizontal bewegende Mittel ein, die bewirken, daß die Vereinzelung des Blattguts unterbrechungsfrei erfolgen kann, da bereits weiteres Blattgut in das Eingabefach eingelegt werden kann, wenn das zuvor eingelegte Blattgut noch nicht vollständig vereinzelt worden ist. Die beschriebenen Mittel greifen dazu abwechselnd in das Eingabefach ein und transportieren das Blattgut abwechselnd in die Vereinzelungsposition.

Bei der beschriebenen Vorrichtung ist es jedoch als nachteilig anzusehen, daß der Raum für die Eingabe von Blattgut generell auf die Größe des Eingabefachs beschränkt ist, weshalb nur eine beschränkte Menge von Blattgut für die Vereinzelung eingelegt werden kann.

Aus der WO 2005/003005 A1 ist eine weitere Vorrichtung für die Handhabung von Blattgut bei der Vereinzelung bekannt. Dabei sind ebenfalls zwei Mittel für die Zuführung des Blattguts in die Vereinzelungsposition vorgesehen. Die Zuführmittel werden dabei so eingesetzt, daß das erste Zuführmittel einen zu vereinzelnden ersten Stapel von losem Blattgut in der Ablageposition aufnimmt und ihn durch eine einachsige Bewegung innerhalb des Eingabefachs in eine Position führt, in der das oberste Blatt des Stapels von dem Vereinzeler erfaßt werden kann. Dabei führt es den im Zuge des blattweisen Vereinzelns kleiner werdenden Stapel kontinuierlich nach, so daß das jeweils oberste Blatt des Stapels vom Vereinzeler erfaßt und vereinzelt werden kann. Das zweite nur einachsig bewegbare Zuführmittel befindet sich derweil in der Ablageposition und nimmt während des Vereinzelns des ersten Stapels einen nachzuführenden, ebenfalls zu vereinzelnden zweiten Stapel auf und führt diesen aus der Ablageposition in eine Position, in der das oberste Blatt des zweiten Stapels direkt unterhalb des ersten Zuführmittels zu liegen kommt. Daraufhin werden der zu vereinzelnde erste Stapel und der nachgeführte zweite Stapel vereinigt, indem das nunmehr zwischen beiden Stapeln positionierte erste Zuführmittel aus der Zuführbahn herausgezogen wird. Anschließend wird das erste Zuführmittel auf einer Schleifenbahn an der Position des zweiten Zuführmittels in die Zuführbahn eingeführt und übernimmt somit den vereinigten Stapel von dem zweiten Zuführmittel. Das zweite Zuführmittel kann nun durch eine erneute einachsige Bewegung auf der Zuführbahn in die Ablageposition zurückkehren, um den nächsten zu vereinzelnden Stapel aufzunehmen.

Bei dieser Vorrichtung ist es nur möglich Stapel geringer Größe zu bilden, um diese in das Eingabefach des Zuführmechanismus einzulegen. Zudem ist auch bei dieser Vorrichtung der Raum für die Eingabe von Blattgut generell auf die Größe des durch die ineinandergreifenden Mittel des durch den Zuführmechanismus gebildeten Eingabefachs beschränkt, weshalb nur begrenzte Mengen Blattgut eingelegt werden können. US 5,803,446 offenbart eine Vorrichtung gemäß dem Oberbegriff des Anspruchs 1.

Ausgehend von diesem Stand der Technik liegt der Erfindung die Aufgabe zugrunde, eine Vorrichtung für die kontinuierliche Vereinzelung von Stapeln von losem Blattgut, insbesondere Banknoten, Gutscheine, Schecks, Trennkarten usw., anzugeben, bei welcher die Aufnahmekapazität der Vorrichtung für die Eingabe von zu vereinzelndem Blattgut wesentlich vergrößert ist.

Die Lösung dieser Aufgabe ergibt sich aus den Merkmalen des Anspruchs 1. Weiterbildungen sind Gegenstand der Unteransprüche.

Die Erfindung beruht auf der Erkenntnis, daß bei einer Vorrichtung für die kontinuierliche Vereinzelung von losem Blattgut, mit einem Vereinzeler zum Vereinzeln von Stapeln von losem Blattgut und einer Zuführeinrichtung, welche die zu vereinzelnden Stapel von losem Blattgut in eine erste Position bewegt, in der das Blattgut von dem Vereinzeler erfaßt und an ein Transportsystem übergeben wird, wobei die Zuführeinrichtung ein erstes im wesentlichen einachsig bewegtes Zuführelement und ein zweites im wesentlichen mehrachsig bewegtes Zuführelement aufweist, ein Bereich für die Aufnahme von zu vereinzelndem Blattgut vorgesehen wird, der in einen ersten Teilbereich und einen zweiten Teilbereich aufgeteilt ist, wobei erster und zweiter Teilbereich aneinandergrenzen und der zweite Teilbereich einen Eingabebereich für die Eingabe des zu vereinzelnden Blattguts bildet, wobei das erste Zuführelement so angeordnet wird, daß es innerhalb des gesamten Bereichs, d. h. zwischen der ersten Position und einer dritten Position, die eine Endposition bildet, zumindest aber im ersten Teilbereich, d. h. zwischen einer zweiten und der dritten Position, bewegt werden kann, wobei die zweite Position den ersten vom zweiten Teilbereich trennt.

Der Vorteil der erfindungsgemäßen Lösung besteht darin, daß die Aufnahmekapazität des Eingabebereichs der Vorrichtung für die kontinuierliche Vereinzelung von Blattgut durch den angrenzenden ersten Teilbereich wesentlich vergrößert werden kann, weshalb wesentlich mehr Blattgut eingegeben werden kann, als in den Eingabebereich allein. Dadurch kann, falls es gewünscht wird, das erste Zuführelement das gesamte eingegebene Blattgut zum Vereinzeler transportieren.

In einer Weiterbildung wird das zweite Zuführelement im zweiten Teilbereich angeordnet und kann innerhalb und außerhalb des zweiten Teilbereichs, d. h. zwischen erster und zweiter Position, bewegt werden.

Da der Bewegungsbereich des zweiten Zuführelements auf den Eingabebereich, d. h. zwischen der ersten und der zweiten Position, beschränkt ist, kann die gesamte Zuführeinrichtung wesentlich einfacher aufgebaut sein, da sich das zweite Zuführelement nicht über den gesamten Bereich, d. h. von erster bis dritter Position, bewegen muß, wobei gleichzeitig durch das Zusammenwirken mit dem ersten Zuführelement sichergestellt ist, daß eine kontinuierliche Vereinzelung erfolgen kann.

In noch einer Weiterbildung ist es vorgesehen, die Lage der zweiten Position, an der Eingabebereich und der zweite Teilbereich aneinandergrenzen, derart zu wählen, daß das Einlegen von Stapeln von zu vereinzelndem Blattgut einfach möglich ist.

Die Weiterbildung der Erfindung weist den Vorteil auf, daß Blattgut ergonomisch günstig in den Eingabebereich der Vorrichtung eingelegt werden kann. Dadurch, daß das erste Zuführelement nach dem Einlegen eines jeden Stapels von Blattgut erneut so verfahren wird, daß das letzte Blatt des zuletzt eingelegten Stapels von Blattgut, sich an der zweiten Position befindet, kann dieser Vorteil auch beim Einlegen größerer Mengen Blattguts aufrecht erhalten werden.

Weitere Ausführungsformen und Vorteile der Erfindung werden im Folgenden anhand der Figuren sowie deren Beschreibung erläutert.

Es zeigen
- Figur 1: eine Ausführungsform einer erfindungsgemäßen Vorrichtung für die kontinuierliche Vereinzelung von Blattgut zu unterschiedlichen Bearbeitungszeitpunkten, und
- Figur 2: eine Maschine zur Bearbeitung von Blattgut, insbesondere eine Banknotenbearbeitungsmaschine, mit einer erfindungsgemäßen Vorrichtung für die kontinuierliche Vereinzelung von Blattgut, insbesondere Banknoten.

Figur 1 zeigt eine Ausführungsform einer erfindungsgemäßen Vorrichtung für die kontinuierliche Vereinzelung von Blattgut zu unterschiedlichen Bearbeitungszeitpunkten während des Einlegens und der Vereinzelung von Blattgut.

Figur 1a zeigt die Vorrichtung für die kontinuierliche Vereinzelung von Blattgut ohne Blattgut: Die Vorrichtung weist einen Vereinzeler 5 auf, der Blattgut einzeln erfaßt und an ein nicht näher dargestelltes Transportsystem übergibt, welches das vereinzelte Blattgut in einer mit Pfeilrichtung T angedeuteten Richtung zur weiteren Bearbeitung transportiert. Begrenzungs- und Leitelemente 4 bilden einen Bereich 8, 9 in dem zu vereinzelndes Blattgut vorhanden sein kann. Die Begrenzungs- und Leitelemente 4 können beispielsweise aus Blechteilen aufgebaut sein. Im von den Begrenzungs- und Leitelementen 4 gebildeten Bereich 8, 9 ist eine Zuführeinrichtung aus zwei Zuführelementen 2, 3 angeordnet, welche die zu vereinzelnden Banknoten dem Vereinzeler 5 zur Vereinzelung zuführen. Zur Vereinfachung und besseren Verständlichkeit wird auf die Darstellung von Antriebselementen, z. B. Motoren, für die Zuführeinrichtung 2, 3 verzichtet.

Das erste Zuführelement 3 dient als Ablage für das zu vereinzelnde Blattgut, wenn dieses in die Vorrichtung eingegeben wird. Das erste Zuführelement 3 kann sich entlang der mit A und B angegebenen Richtungen im Bereich 8, 9, d. h. zwischen einer ersten Position 10 und einer dritten Position 12, bewegen, zumindest jedoch in einem ersten Teilbereich 9 bewegen, d. h. zwischen einer zweiten Position 11 und der dritten Position 12. Das zweite Zuführelement 2 kann sich entlang der mit A und B angegebenen Richtungen in einem zweiten Teilbereich 8 des Bereichs 8, 9 bewegen, d. h. zwischen erster und zweiter Position 10 und 11. Zusätzlich kann das zweite Zuführelement 2 aus dem den Eingabebereich bildenden zweiten Teilbereich 8 herausbewegt werden, beispielsweise durch eine Bewegung in die Darstellungsebene der Figur hinein. Erstes und zweites Zuführelement 2 und 3 sind derart ausgebildet, daß sie so ineinander greifen können, daß das zweite Zuführelement 2 zwischen das erste Zuführelement 3 und auf diesem abgelegtes Blattgut eingreifen kann, wenn das zweite Zuführelement 2 in den zweiten Teilbereich 8 hineinbewegt wird. Beispielsweise können die Zuführelemente 2,3 kammartige Strukturen aufweisen, die zueinander versetzt angeordnet sind.

Figur 1b zeigt die Vorrichtung für die kontinuierliche Vereinzelung von Blattgut in einer Ausgangsposition vor der Vereinzelung von Blattgut. Um die Übersichtlichkeit zu verbessern, sind die Begrenzungs- und Leitelemente 4 in dieser und den nachfolgenden Figuren nur teilweise dargestellt. Das zweite Zuführelement 2 ist zu diesem Zeitpunkt aus dem zweiten Teilbereich 8 entfernt, das erste Zuführelement 3 befindet sich an der den ersten und zweiten Teilbereich 8, 9 trennenden zweiten Position 11. Dadurch wird im zweiten Teilbereich 8 ein Eingabebereich zwischen der ersten und der zweiten Position 10 und 11 gebildet, in welches ein Stapel von Blattgut BN mit einer Höhe h1 eingegeben wurde. Mittels eines Positionssensors 6 kann die jeweilige Stellung der Zuführelemente 2 und 3 ermittelt werden. Zusätzlich kann der Positionssensor 6 die Höhe h1 des jeweils eingegebenen Stapels von Blattgut ermitteln. Der Positionssensor 6 kann dazu beispielsweise als Lichtschranke ausgebildet sein, die sich im wesentlichen über die Länge des Bereichs 8, 9 erstreckt. Der Positionssensor 6 kann auch dazu geeignet sein festzustellen, ob eine Bedienperson in den den Eingabebereich bildenden zweiten Teilbereich 8 eingreift, z. B. um einen Stapel Blattgut einzulegen.

Stellt der Positionssensor 6 fest, daß die Bedienperson den Stapel Blattgut mit der Höhe h1 eingelegt hat, wird das erste Zuführelement 3, wie in Figur 1c dargestellt, derart in Richtung B um die Höhe h1 des eingelegten Stapels Blattgut im ersten Teilbereich 9 bewegt, daß sich das letzte Stück Blattgut des Stapels an der zweiten Position 11 befindet. Dabei kann es vorgesehen sein, daß das erste Zuführelement 3 erst dann bewegt wird, wenn der Positionssensor 6 feststellt, daß die Bedienperson nicht mehr in den Eingabebereich eingreift. Wahlweise kann es auch vorgesehen sein, daß die Bedienperson, z. b. durch das Betätigen eines entsprechenden Bedienelements, die Bewegung des ersten Zuführelements 3 startet.

Das letzte, sich an der zweiten Position 11 befindliche Stück Blattgut bildet nunmehr die Auflagefläche für weiteres einzugebendes Blattgut, das z. B. wie in Figur 1d dargestellt, einen Stapel mit einer Höhe h2 bilden kann.

Wie zuvor beschrieben, wird das erste Zuführelement 3, z. B. gesteuert mittels der Signale des Positionssensors 6 erneut in Richtung B bewegt. Entsprechend der Höhe h2 des zuletzt eingelegten Stapels Blattgut. Wie in Figur 1e dargestellt, hat das erste Zuführelement 3 damit die dritte Position 12 erreicht, welche die Endposition für die Bewegung des Zuführelements 3 in Richtung B darstellt. Im freigewordenen Eingabebereich (zweiter Teilbereich 8) zwischen erster und zweiter Position 10 und 11 kann nunmehr weiteres Blattgut, z. B. ein Stapel einer Höhe h3 eingelegt werden.

Anschließend wird das erste Zuführelement 3 in Richtung A bewegt und das Blattgut BN wird vom Vereinzeler 5 vereinzelt und dem Transportsystem übergeben, welches die einzelnen Stücke Blattgut in die mit T bezeichnete Richtung zur weiteren Bearbeitung transportiert (Figur 1f).

Wie in Figur 1g dargestellt, wird die zuvor beschriebene Vereinzelung fortgesetzt, bis das erste Zuführelement 3 die zweite Position 11 erreicht hat. Das erste Zuführelement 3 könnte - wie oben beschrieben - auch über diese Position hinaus weiter in Richtung A bis zur ersten Position 10 bewegt werden, um die Vereinzelung sämtlichen Blattguts BN zu ermöglichen, zur kontinuierlichen Vereinzelung ist es jedoch vorgesehen, daß das zweite Zuführelement 2 in den den Eingabebereich bildenden zweiten Teilbereich 8 (Figur 1a) eingeführt wird, um den weiteren Transport des Blattguts zum Vereinzeler 5 zu übernehmen. Der Vollständigkeit halber soll erwähnt werden, daß es möglich ist, daß das zweite Zuführelement 2 das Blattgut in der beschriebenen Weise an jeder Stelle innerhalb des zweiten Teilbereichs 8 vom ersten Zuführelement 3 übernehmen kann, d. h. nicht auf die Übernahme an der zweiten Position 11 beschränkt ist.

Anschließend wird das Blattgut vom zweiten Zuführelement 2 in Richtung A bewegt und dem Vereinzeler 5 zugeführt, während das erste Zuführelement 3 an der zweiten Position 11 verbleibt. In den dadurch zwischen dem ersten und zweiten Zuführelementen 2 und 3 freiwerdende Bereich (Figur 1h) kann weiteres Blattgut BN' eingelegt werden (Figur 1i). Wie oben beschrieben, kann die Aufnahmekapazität des Eingabebereichs (zweiter Teilbereich 8 in Figur 1a) durch Bewegung des ersten Zuführelements 3 in Richtung B um den ersten Teilbereich 9, zwischen zweiter und dritter Position 11 und 12 vergrößert werden. Während der Eingabe des weiteren Blattguts BN' erfolgt die Zuführung zur kontinuierliche Vereinzelung des zuvor eingegebenen Blattguts BN, durch das zweite Zuführelement 2, das weiterhin in Richtung A bewegt wird.

Nach der Beendigung des Einlegen des weiteren Blattguts BN' wird, wie in Figur 1j dargestellt, das erste Zuführelement 3 in Richtung A auf das zweite Zuführelement 2 hin zu bewegt. Dabei wird für das erste Zuführelement 3 solange eine größere Bewegungsgeschwindigkeit gewählt als für das zweite Zuführelement 2, bis das weitere Blattgut BN' das zweite Zuführelement 2 berührt. Danach bewegen sich erstes und zweites Zuführelement 3 und 2 mit gleicher Geschwindigkeit.

Anschließend wird, wie in Figur 1k dargestellt, das zweite Zuführelement 2 aus dem Eingabebereich zwischen erster und zweiter Position 10 und 11 entfernt, woraufhin die beiden Stapel Blattgut BN und BN' vereinigt werden. Zur weiteren Vereinzelung wird der vereinigte Stapel Blattgut BN, BN' vom ersten Zuführelement 3 in Richtung A auf den Vereinzeler 5 hin zu transportiert. Das zweite Zuführelement 2 wird außerhalb des Eingabebereichs zur zweiten Position 11 bewegt.

Erreicht das erste Zuführelement 3 erneut die zweite Position 11 (Figur 1l), kann das Blattgut wieder von dem zweiten Zuführelement 2 übernommen werden, indem dieses erneut in den Eingabebereich eingeführt wird. Die kontinuierliche Vereinzelung kann somit fortgesetzt werden, während neues Blattgut in den Eingabebereich eingegeben werden kann. Soll kein weiteres Blattgut eingegeben werden, kann auf das erneute Einführen des zweiten Zuführelements 2 verzichtet werden und das Blattgut kann von der ersten Zuführeinheit 3 weiter zum Vereinzeler 5 bewegt werden.

Insgesamt wird das erste Zuführelement 3 somit einachsig, zumindest zwischen zweiter und dritter Position 11 und 12 hin- und herbewegt, wobei auch eine Bewegung bis zur ersten Position 10 möglich sein kann. Das zweite Zuführelement 2 wird dagegen schleifenartig bzw. mehrachsig zwischen der ersten und der zweiten Position 10 und 11 bewegt, wobei der Bereich zwischen erster und zweiter Position 10 und 11 den Eingabebereich für die Eingabe von Blattgut durch den Bediener definiert. Statt eines Bedieners kann die Eingabe des Blattguts auch automatisch erfolgen, beispielsweise mittels eines Roboters.

Figur 2 zeigt eine Maschine zur Bearbeitung von Blattgut 20 mit einer erfindungsgemäßen Vorrichtung für die kontinuierliche Vereinzelung von Blattgut. Die Maschine zur Bearbeitung von Blattgut kann insbesondere eine Banknotenbearbeitungsmaschine sein, mit welcher Banknoten, Gutscheine, Schecks, Trennkarten usw. in der eingangs beschriebenen Art bearbeitet werden, insbesondere geprüft, sortiert und zerstört werden.

Die Banknotenbearbeitungsmaschine 20 weist einen Eingabebereich 8 für die Eingabe von Banknoten BN auf. Die Banknoten BN werden von einem Vereinzeler 5 vereinzelt und an ein Transportsystem 25 übergeben, welches die einzelnen Banknoten durch einen oder mehrere Sensoren 24 transportiert. Auf der Grundlage der von dem oder den Sensoren 24 gewonnen Signalen der Banknoten wird die jeweilige Banknote geprüft, wobei beispielsweise die Echtheit, Art (Währung, Denomination), der Zustand (Verschmutzung, Beschädigung) usw. festgestellt werden kann. In Abhängigkeit von der Prüfung werden die Banknoten bestimmten Ausgabefächern 27 zugewiesen, wozu Weichen 26 im Transportsystem 25 die jeweilige Banknote in das bestimmte Ausgabefach oder einen Schredder leiten. Zur Steuerung der Banknotebearbeitungsmaschine 20 und zur Auswertung der Sensorsignale kann eine nicht dargestellte Steuereinrichtung vorgesehen sein.

Weiterhin weist die Banknotenbearbeitungsmaschine eine Vorrichtung für die kontinuierliche Vereinzelung von Blattgut, insbesondere Banknoten, auf, wie oben beschrieben. Die Vorrichtung besteht aus einem Eingabebereich 8, welcher einen zweiten Teilbereich für die Eingabe von Banknoten bildet und von einer ersten und zweiten Position 10 und 11 begrenzt wird. An den zweiten Teilbereich 8 schließt ein erster Teilbereich 9 an, der von der zweiten Position 11 sowie einer dritten Position 12 begrenzt wird. Erster und zweiter Teilbereich 9 und 8 sind gleichartig für die Aufnahme von Banknoten aufgebaut und weisen insbesondere die oben beschriebenen Begrenzungs- und Leitelemente auf. Für die Zuführung von zu vereinzelnden Banknoten BN zum Vereinzeler 5 ist eine Zuführeinrichtung 2, 3 vorgesehen, welche aus einem ersten und einem zweiten Zuführelement 3 und 2 besteht und sich sowohl innerhalb als auch außerhalb von erstem und zweiten Teilbereich 9 und 8 bewegen kann. Wie oben beschrieben, bewegt sich das erste Zuführelement 3 einachsig zumindest im ersten Teilbereich 9. Es ist aber auch möglich, daß das erste Zuführelement 3 seine einachsige Bewegung auch innerhalb des zweiten Teilbereichs 8 ausführt. Wie ebenfalls oben beschrieben, führt das zweite Zuführelement 2 eine mehrachsige, insbesondere schleifenförmige Bewegung zwischen erster und zweiter Position 10 und 11 durch, wobei ein Teil der schleifenförmigen Bewegung außerhalb des zweiten Teilbereichs 8 erfolgt. Die Vorrichtung für die kontinuierliche Vereinzelung wird ebenfalls von der Steuereinrichtung gesteuert.

Zur Reduzierung von durch die Vorrichtung bzw. die Banknotenbearbeitungsmaschine 20 verursachten Geräuschen kann eine Abdeckung 21 für den Eingabebereich 8 vorgesehen sein, die nur geöffnet wird, damit Banknoten BN in den Eingabebereich 8 eingelegt werden können. Dazu kann beispielsweise ein Sensor 23 vorhanden sein, der die Annäherung einer Bedienperson an den Eingabebereich feststellt und die Abdeckung 21 in diesem Fall in Richtung 22 öffnet. Bei geöffneter Abdeckung 21 kann es vorgesehen sein, daß das erste Zuführelement 3 nicht bewegt solange die Bedienperson in den Eingabebereich 8 eingreift, damit Banknoten auf das erste Zuführelement 3 aufgelegt werden können. Hat sich die Bedienperson nach dem Einlegen eines ersten Stapels von Banknoten in das Eingabebereich 8 aus dem Erfassungsbereich des Sensors 23 herausbewegt, wird das erste Zuführelement 3 in der oben beschriebenen weise derart in den für die Bedienperson normalerweise nicht zugänglichen ersten Teilbereich 9 bewegt, daß sich das letzte Blatt des Stapels von Blattgut an der zweiten Position 11 befindet. Daraufhin kann der Vorgang wie oben beschrieben fortgesetzt werden und weiteres Blattgut eingelegt werden.

Nachdem der Vorgang des Einlegens von Blattgut beendet ist, kann die Abdeckung 21 zur Geräuschreduzierung wieder in Richtung 22 geschlossen werden. Dazu kann beispielsweise mittels des Sensors 23 festgestellt werden, ob die Bedienperson über einen vorgegebenen Zeitraum nicht mehr in den Eingabebereich eingegriffen hat. Statt des Sensors 23 kann auch eine Bedieneinrichtung zum Starten der Bewegung der Abdeckung 21 und/oder des ersten Zuführelements 3 vorgesehen sein, die von der Bedienperson betätigt wird. Ebenso kann es vorgesehen sein, daß der zuvor beschriebenen Sensor 6 der Vorrichtung für die Vereinzelung an Stelle des gerade beschriebenen Sensors 23 verwendet wird.

Da in den Eingabebereich 8 eingegebene Banknoten in den an den Eingabebereich 8 angrenzenden ersten Teilbereich 9 verbracht werden, wird die Kapazität für die Aufnahme von Banknoten beim Eingeben der Banknoten in den Eingabebereich 8 wesentlich vergrößert, nämlich um den ersten Teilbereich 9. Idealerweise wird zudem die Lage der zweiten Position 11 derart gewählt, daß sie für die Bedienperson aus ergonomischer Sicht bei der Eingabe von Stapeln von Banknoten günstig angeordnet ist. Dadurch kann die Bedienperson auch große Mengen von Banknoten ermüdungsfrei und mit geringer körperlicher Belastung in den Eingabebereich einlegen, da nach dem Einlegen eines Stapels von Banknoten der jeweils eingelegte Stapel vom ersten Zuführelement 3 in den ersten Teilbereich 9 verbracht wird, so daß der nächste einzulegende Stapel wieder an der ergonomisch günstigen zweiten Position 11 eingelegt werden kann.

## Patentansprüche

1. Vorrichtung für die kontinuierliche Vereinzelung von losem Blattgut (BN), mit einem Vereinzeler (5) zum Vereinzeln von Stapeln von losem Blattgut und einer Zuführeinrichtung (2, 3), welche die zu vereinzelnden Stapel von losem Blattgut (BN) in eine erste Position (10) bewegt, in der das Blattgut von dem Vereinzeler (5) erfaßt und an ein Transportsystem übergeben wird, wobei die Zuführeinrichtung (2, 3) ein erstes im wesentlichen einachsig bewegtes Zuführelement (3) und ein zweites im wesentlichen mehrachsig bewegtes Zuführelement (2) aufweist,
**gekennzeichnet durch**
einen Bereich (8,9) für die Aufnahme von zu vereinzelndem Blattgut (BN), der in einen ersten Teilbereich (9) und einen zweiten Teilbereich (8) aufgeteilt ist, wobei erster und zweiter Teilbereich (9 und 8) aneinandergrenzen und der zweite Teilbereich (8) einen Eingabebereich für die Eingabe des zu vereinzelnden Blattguts (BN) bildet, wobei das erste Zuführelement (3) im Bereich (8, 9) angeordnet ist und sich innerhalb des gesamten Bereichs (8, 9), zwischen der ersten Position (10) und einer dritten Position (12), die eine Endposition bildet, zumindest aber im ersten Teilbereich (9), zwischen einer zweiten und der dritten Position (11 und 12), bewegt, wobei die zweite Position (11) den ersten vom zweiten Teilbereich (9 und 8) trennt.

2. Vorrichtung nach Anspruch 1, wobei das zweite Zuführelement (2) im zweiten Teilbereich (8) angeordnet ist und sich innerhalb und außerhalb des zweiten Teilbereichs (8), zwischen erster und zweiter Position (10 und 11) bewegt.

3. Vorrichtung nach einem der Ansprüche 1 oder 2, wobei in den den Eingabebereich bildenden zweiten Teilbereich (8) eingelegte Stapel von Blattgut (BN) vom ersten Zuführelement (3) in den ersten Teilbereich (9) bewegt werden, bis die Oberkante des eingelegten Stapels von Blattgut (BN) die zweite Position (11) erreicht hat oder das erste Zuführelement (3) die dritte Position (12).

4. Vorrichtung nach einem der Ansprüche 1 bis 3, wobei das erste Zuführelement (3) eingelegte Stapel von Blattgut (BN) zur Vereinzelung mindestens solange zum Vereinzeler (5) bewegt, bis das erste Zuführelement (3) die zweite Position (11) erreicht, und wobei das zweite Zuführelement (2) das Blattgut (BN) frühestens an der zweiten Position (11) vom ersten Zuführelement (3) übernimmt, um es weiter zum Vereinzeler (5) zu bewegen.

5. Vorrichtung nach einem der Ansprüche 1 bis 4, wobei ein Sensor (6) die Positionen von erstem und zweiten Zuführelement (3 und 2) und/oder die Größe (h1, h2, h3) der eingegeben Stapel von zu vereinzelndem Blattgut (BN) ermittelt.

6. Vorrichtung nach Anspruch 5, wobei die vom Sensor (6) ermittelten Positionen von erstem und zweiten Zuführelement (3 und 2) und/oder die ermittelte Größe der eingegeben Stapel von zu vereinzelndem Blattgut (BN) für die Steuerung der Bewegung von erstem und zweitem Zuführelement (3 und 2) verwendet werden.

7. Vorrichtung nach einem der Ansprüche 1 bis 6, wobei die zweite Position (11), an der erster und zweiter Teilbereich (3 und 2) aneinandergrenzen, derart gewählt wird, daß das Einlegen von Stapeln von zu vereinzelndem Blattgut (BN) einfach möglich ist.

8. Vorrichtung nach einem der Ansprüche 1 bis 7, wobei der Eingabebereich (8) der Vorrichtung von einer Abdeckung (21) verschlossen ist, wobei die Abdeckung (21) für das Einlegen von Stapeln von Blattgut (BN) von dem Eingabebereich (8) wegbewegt wird, um den Eingabebereich (8) freizugeben, und die Abdeckung (21) den Eingabebereich (8) nach Beendigung der Eingabe von Stapeln von Blattgut (BN) erneut verschließt.

9. Vorrichtung nach Anspruch 8, wobei die Bewegung der Abdeckung (21) von einem Sensor (6; 23) gesteuert oder mittels einer Bedieneinrichtung veranlaßt wird.

10. Vorrichtung nach einem der Ansprüche 1 bis 9, wobei die Vorrichtung Bestandteil einer Banknotenbearbeitungsmaschine (20) ist.

## Claims

1. An apparatus for continuous singling of loose sheet material (BN), having a singler (5) for singling stacks of loose sheet material and a feeding device (2, 3) which moves the stacks of loose sheet material (BN) to be singled into a first position (10) where sheet material is grasped by the singler (5) and transferred to a transport system, wherein the feeding device (2, 3) has a first, substantially uniaxially moved feeding element (3) and a second, substantially multiaxially moved feeding element (2),
**characterized by**
an area (8, 9) for receiving sheet material (BN) to be singled, said area being divided into a first subarea (9) and a second subarea (8), wherein the first and second subareas (9 and 8) adjoin each other, and the second subarea (8) forms an input area for inputting sheet material (BN) to be singled, wherein the first feeding element (3) is disposed in the area (8, 9) and moves within the total area (8, 9), between the first position (10) and a third position (12) which forms an end position, but at least within the first subarea (9), between a second and the third position (11 and 12), wherein the second position (11) separates the first from the second subarea (9 and 8).

2. The apparatus according to claim 1, wherein the second feeding element (2) is disposed in the second subarea (8) and moves within and outside the second subarea (8), between first and second positions (10 and 11).

3. The apparatus according to either of claims 1 to 2, wherein stacks of sheet material (BN) inserted into the second subarea (8) forming the input area are moved by the first feeding element (3) into the first subarea (9) until the upper edge of the inserted stack of sheet material (BN) has reached the second position (11), or the first feeding element (3) the third position (12).

4. The apparatus according to any of claims 1 to 3, wherein the first feeding element (3) moves inserted stacks of sheet material (BN) to the singler (5) for singling at least until the first feeding element (3) reaches the second position (11), and wherein the second feeding element (2) takes over the sheet material (BN) from the first feeding element (3) at the earliest at the second position (11) to move it further to the singler (5).

5. The apparatus according to any of claims 1 to 4, wherein a sensor (6) ascertains the positions of the first and second feeding elements (3 and 2) and/or the size (h1, h2, h3) of the input stacks of sheet material (BN) to be singled.

6. The apparatus according to claim 5, wherein the positions of the first and second feeding elements (3 and 2) ascertained by the sensor (6), and/or the ascertained size of the input stacks of sheet material (BN) to be singled, are employed for controlling the motion of the first and second feeding elements (3 and 2).

7. The apparatus according to any of claims 1 to 6, wherein the second position (11) at which the first and second subareas (3 and 2) adjoin each other is chosen such that the insertion of stacks of sheet material (BN) to be singled is readily possible.

8. The apparatus according to any of claims 1 to 7, wherein the input area (8) of the apparatus is closed by a cover (21), wherein the cover (21) is moved away from the input area (8) to uncover the input area (8) for insertion of stacks of sheet material (BN), and the cover (21) closes the input area (8) again after termination of the inputting of stacks of sheet material (BN).

9. The apparatus according to claim 8, wherein the motion of the cover (21) is controlled by a sensor (6; 23) or initiated by means of an operating device.

10. The apparatus according to any of claims 1 to 9, wherein the apparatus is part of a bank-note processing machine (20).

## Revendications

1. Dispositif destiné au déliassage continu de produit en feuilles (BN) en vrac, comprenant une déliasseuse (5) pour déliasser des piles de produit en feuilles en vrac et un équipement d'acheminement (2, 3) qui déplace les piles de produit en feuilles (BN) en vrac à déliasser vers une première position (10) dans laquelle le produit en feuilles est saisi par la déliasseuse (5) et remis à un système de transport, l'équipement d'acheminement (2, 3) comportant un premier élément d'acheminement (3) déplacé essentiellement monoaxialement et un deuxième élément d'acheminement (2) déplacé essentiellement multiaxialement,
**caractérisé par**
une zone (8, 9) destinée à la réception de produit en feuilles (BN) à déliasser et subdivisée en une première zone partielle (9) et en une deuxième zone partielle (8), la première et la deuxième zone partielle (8,9) étant adjacentes l'une à l'autre et la deuxième zone partielle (8) formant une zone d'introduction pour l'introduction du produit en feuilles (BN) à déliasser, le premier élément d'acheminement (3) étant agencé dans la zone (8, 9) et se déplaçant à l'intérieur de l'ensemble de la zone (8, 9) entre la première position (10) et une troisième position (12) qui forme une position finale, au moins cependant dans la première zone partielle (9) entre une deuxième et la troisième position (11 et 12), la deuxième position (11) séparant la première de la deuxième zone partielle (8 et 9).

2. Dispositif selon la revendication 1, le deuxième élément d'acheminement (2) étant agencé dans la deuxième zone partielle (8) et se déplaçant à l'intérieur et à l'extérieur de la deuxième zone partielle (8) entre la première et la deuxième position (10 et 11).

3. Dispositif selon une des revendications 1 ou 2, des piles de produit en feuilles (BN) insérées dans la deuxième zone partielle (8) formant la zone d'introduction étant déplacées du premier élément d'acheminement (3) à la première zone partielle (9) jusqu'à ce que le bord supérieur de la pile de produit en feuilles (BN) insérée ait atteint la deuxième position (11) ou que le premier élément d'acheminement (3) ait atteint la troisième position (12).

4. Dispositif selon une des revendications de 1 à 3, le premier élément d'acheminement (3) déplaçant vers la déliasseuse (5) des piles de produit en feuilles (BN) insérées pour le déliassage au moins jusqu'à ce que le premier élément d'acheminement (3) ait atteint la deuxième position (11), et le deuxième élément d'acheminement (2) reprenant le produit en feuilles (BN) au plus tôt à la deuxième position (11) du premier élément d'acheminement (3) afin de le déplacer alors vers la déliasseuse (5).

5. Dispositif selon une des revendications de 1 à 4, un capteur (6) déterminant les positions du premier et du deuxième élément d'acheminement (3 et 2) et/ou la taille (h1, h2, h3) des piles de produit en feuilles (BN) à déliasser introduites.

6. Dispositif selon la revendication 5, les positions du premier et du deuxième élément d'acheminement (3 et 2) et/ou la taille des piles de produit en feuilles (BN) à déliasser introduites déterminées par le capteur (6) étant utilisées pour la commande du déplacement du premier et du deuxième élément d'acheminement (3 et 2).

7. Dispositif selon une des revendications de 1 à 6, la deuxième position (11) à laquelle la première et la deuxième zone partielle (3 et 2) sont adjacentes l'une à l'autre étant choisie de manière à ce que l'insertion de piles de produit en feuilles (BN) à déliasser soit facilement possible.

8. Dispositif selon une des revendications de 1 à 7, la zone d'introduction (8) du dispositif étant fermée par un carénage (21), le carénage (21) étant, pour l'insertion de piles de produit en feuilles (BN), éloigné de la zone d'introduction (8) afin de débloquer la zone d'introduction (8), et le carénage (21) refermant à nouveau la zone d'introduction (8) après achèvement de l'insertion de piles de produit en feuilles (BN).

9. Dispositif selon la revendication 8, le déplacement du carénage (21) étant commandé par un capteur (6; 23) ou étant déclenché au moyen d'un équipement de manoeuvre.

10. Dispositif selon une des revendications de 1 à 9, le dispositif faisant partie d'une machine de traitement de billets de banque (20).
